# EUROPÄISCHE PATENTSCHRIFT

(11) **EP 1 638 383 B1**
(45) Veröffentlichungstag und Bekanntmachung des Hinweises auf die Patenterteilung: **05.03.2008**
(21) Anmeldenummer: 05019613.8
(22) Anmeldetag: 09.09.2005
(51) Int. Cl.: H05K 5/02, H01R 13/516

(54) **Gehäuse für Steckverbinder**
Connector housing
Boîtier de connecteur

(30) Priorität: 16.09.2004 DE 202004014562 U
(43) Veröffentlichungstag der Anmeldung: 22.03.2006
(73) Patentinhaber: Schmitt, Fred R., 74388 Talheim (DE)
(72) Erfinder: Schmitt, Fred R., 74388 Talheim (DE)
(74) Vertreter: Müller, Hans

(56) Entgegenhaltungen:
- EP-A- 0 915 533
- EP-A- 1 052 737
- DE-A1- 3 608 589
- DE-A1- 19 630 202
- DE-U1- 20 200 720
- DE-U1- 29 618 550
- US-A- 5 383 795

## Beschreibung

### TECHNISCHES GEBIET

Die Erfindung betrifft ein Gehäuse, mit dem zumindest zwei elektrische Kabel so miteinander verbunden werden können, dass die Verbindung zerstörungsfrei wieder gelöst werden kann.

Mittels eines solchen Gehäuses können Kabelverlängerungen vorgenommen werden. Andererseits können vorhandene Kabel in kürzere Kabelabschnitte unterteilt werden, was bei einem Austausch von defekten Kabeln vorteilhaft ist, da statt des ganzen Kabels nur Teilabschnitte des Kabels ausgetauscht zu werden brauchen.

### STAND DER TECHNIK

Es sind Gehäuse bekannt, die eine Öffnung besitzen, in die Steckverbinder, die beispielsweise der DIN 41652 entsprechen, eingesetzt werden können. Darüber hinaus sind in diesen Gehäusen eine oder mehrere vergleichsweise kleinere Öffnungen vorhanden, durch die hindurch elektrische Kabel in das betreffende Gehäuse hineingeführt werden können (DE 296 18 550 U1 das alle Merkmale des Oberbegriffs von Anspruch 1 zeigt). Zwei derartige Gehäuse können im Bereich ihrer jeweiligen Steckverbinder lösbar miteinander verbunden werden. Auf diese Weise können jeweils rückseitig aus den Gehäusen herausführende Kabel lösbar miteinander verbunden werden. Eine Kupplungsstelle zwischen zwei derartigen Kabeln beinhaltet damit zwei derartige, jeweils einen Steckverbinder aufweisende, Gehäuse.

Es ist ferner ein die Form eines Quaders aufweisendes Gehäuse bekannt. An zwei gegenüberliegenden Gehäuseseiten sind zwei Öffnungen für Kabelabgänge beziehungsweise für in das Gehäuse hineinzuführende Kabel vorhanden. An zwei anderen Außenseiten des Gehäuses sind zwei durchgehende, demgegenüber größere Öffnungen vorhanden, in die Steckverbinder, die beispielsweise der DIN 41652 entsprechen, eingesetzt werden können. Diese beiden für Steckverbinder vorgesehenen, vergleichsweise großen Öffnungen können durch jeweils eine Platte vollständig verschlossen werden.

### DARSTELLUNG DER ERFINDUNG

Ausgehend von diesem vorbekannten Stand der Technik liegt der Erfindung die Aufgabe zugrunde, eine Möglichkeit zu schaffen, mit der auf möglichst kostengünstige und technisch einwandfreie Weise elektrische Kabel miteinander verbunden und zerstörungsfrei problemlos wieder voneinander gelöst werden können.

Diese Erfindung ist für ein erfindungsgemäßes Gehäuse durch die Merkmale des Anspruchs 1 und für einen bei einem solchen Gehäuse einzusetzenden erfindungsgemäßen Einsatz durch die Merkmale des Anspruchs 11 gegeben. Weiterbildungen der Erfindung sind Gegenstand von sich daran jeweils anschließenden weiteren Ansprüchen.

Das erfindungsgemäße Gehäuse zeichnet sich dadurch aus, dass die für einen Steckverbinder in dem Gehäuse jeweils vorgesehene Öffnung durch einen wandartigen Einsatz verschließbar ist, in dem zumindest eine zum Hineinführen eines Kabels geeignete Öffnung vorhanden ist. Auf diese Weise ist es möglich, in einem durchgehenden Leitungsstrang mittels eines einzigen Gehäuses eine leicht trennbare Kupplungsstelle auszubilden, wobei gleichzeitig zumindest eine Kabelabzweigung vorgesehen werden kann. Bei dem erfindungsgemäßen Gehäuse werden Steckverbinder nicht benötigt. Der gegenseitige Anschluss der verschiedenen Kabelenden, seien es zwei, drei oder mehr Kabelenden, kann dabei über an sich bekannte Kabelanschlusstechniken erfolgen. Ein solcher Kabelabgang ist nämlich auch im Bereich der für den Steckverbinder vorgesehenen Öffnung vorhanden, indem für diese Öffnung ein wandartiger Einsatz geschaffen wird, der die zum Anschluss dieses Kabels erforderliche Durchgangsöffnung besitzt. In dem Einsatz können auch mehrere derartige Durchgangsöffnungen vorhanden sein.

Das Gehäuse kann aus zwei wannenartigen Schalen bestehen, wobei die jeweiligen Öffnungen jeweils teilweise in den Wänden der beiden Schalen vorhanden sein können. Die beiden Schalen können auch identisch zueinander ausgebildet sein, was die Lager- und Herstellkosten entsprechend vereinfachen würde.

Ein Gehäuse der erfindungsgemäßen Art kann auch eine wannenartige Schale und einen dieselbe verschließenden Deckel aufweisen. Ein Ausführungsbeispiel eines solchen Gehäuses ist in der Zeichnung dargestellt. Die erforderlichen Öffnungen des Gehäuses sind dann vorzugsweise in der wannenartigen Schale vorhanden, so dass der Deckel im zusammengeschraubten Zustand von Schale und Deckel den umfänglichen Randabschluss der jeweiligen Öffnung bilden kann. Entsprechend der jeweiligen Kabelanschlusstechnik wäre es auch möglich, in den umlaufenden Wänden der wannenartigen Schale in sich geschlossene Kabeldurchgangs-öffnungen auszubilden.

Im Innenraum des Gehäuses können alle zum Anschließen von Kabeln üblichen Anschlusstechniken vorgesehen werden. Dabei kann eine solche Anschlusstechnik eine Leiterplatte mit Befestigungseinrichtungen für die Adern der verschiedenen Kabel enthalten.

Die Leiterplatte kann auch aus mehreren Leiterplattenteilen bestehen, so dass beim Lösen der Adern auch Leiterplattenteile mit entfernt werden könnten.

Um die Dichtigkeit des Gehäuses zu verbessern, können einerseits zwischen den Schalen beziehungsweise zwischen der Schale und ihrem Deckel und/oder andererseits zwischen dem in eine Öffnung eingesetzten Einsatz und der Wanne beziehungsweise dem Deckel des Gehäuses jeweils Dichtelemente vorhanden sein.

Das Gehäuse kann aus einem Zink-Druckguss-Material, einem anderen Metallmaterial oder auch einem metallisierten Kunststoffmaterial bestehen.

Der Einsatz, der in die für eine Steckverbindung vorgesehene Öffnung eingesetzt werden kann, kann aus mehreren Einsatzteilen zusammengesetzt werden, wie ein Ausführungsbeispiel zeigt. So kann der Einsatz insbesondere aus zwei identischen Einsatzteilen bestehen. In beiden Einsatzteilen kann dann die für die Durchführung eines Kabels erforderliche Öffnung hälftig vorhanden sein.

Nut-federartig ausgebildete Stoßfugen schaffen einerseits eine gute Kontaktfläche sowohl zwischen den einzelnen Einsatzteilen als auch zwischen Einsatzteilen und den an sie anschließenden Gehäuseteilen. Dadurch kann eine gute HF-Dichtheit ermöglicht werden. In einem solchen Fall sollte nicht nur das Gehäuse, sondern auch der beziehungsweise die Einsätze vorzugsweise aus einem Zink-Druckguss-Material, einem anderen Metallmaterial oder auch einem metallisierten Kunststoffmaterial hergestellt sein.

Weitere Ausgestaltungen und Vorteile der Erfindung sind dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine perspektivische Ansicht eines erfindungsgemäßen Gehäuses mit zwei elektrisch miteinander lösbar verbundenen Kabeln,
- Fig. 2: eine perspektivisch auseinander gezogene Darstellung von Teilen des erfindungsgemäßen Gehäuses,
- Fig. 3: das Unterteil des Gehäuses nach Fig. 1, 2, das zum Anschluss von vier Kabeln ausgelegt ist und in dem zwei Öffnungen durch sogenannte Blindstopfen verschlossen sind und in dessen einer für Steckverbinder vorgesehenen Öffnung die eine Hälfte eines Einsatzes der erfindungsgemäßen Art eingesetzt ist,
- Fig. 4: das Unterteil gemäß Fig. 3, mit eingesetztem erfindungsgemäßen Einsatz in seiner einen für einen Steckverbinder vorgesehenen Öffnung, ferner die perspektivische Darstellung des für das Unterteil vorgesehenen Deckels und ferner einen einzelnen zum Einführen in das Gehäuse vorgesehenen Einsatz in Form eines sogenannten Crimpflansches.

### WEGE ZUM AUSFÜHREN DER ERFINDUNG

Ein aus Zink-Druckguss bestehendes Gehäuse 10 besitzt eine in etwa quaderförmige Gestalt. Das Gehäuse 10 besitzt einen Deckel 12, der mit Hilfe von im vorliegenden Beispielsfall vier Schrauben 14 auf einem in Form einer wannenartigen Schale 18 ausgebildeten Unterteil festgeschraubt ist. Die Schrauben 14 sind dabei in entsprechenden vier in der Schale 18 vorhandenen Sackbohrungen 16 eingeschraubt. Die Sackbohrungen 16 sind, im vorliegenden Beispielsfall in den vier Ecken der Schale 18, in entsprechenden Materialverdickungen vorhanden.

In dem Gehäuse 10 sind zwei Kabel 20, 22 eines durchgehenden Leitungsstranges lösbar miteinander verbunden. Dazu können alle in der Kabelverbindungstechnik üblichen lösbaren Verbindungseinrichtungen innerhalb des Gehäuses 10 vorhanden sein. Bei der Ausführungsform gemäß Fig. 1 fluchten die Längsachsen 24 der beiden Kabel 20, 22 miteinander.

Die Kabel 20, 22 sind mittels eines jeweiligen Einsatzes 26 an dem Gehäuse 10 befestigt. Jeder dieser Einsätze 26 besteht aus zwei im vorliegenden Beispielsfall identischen Einsatzteilen 28, 30 und ist in jeweils derjenigen Öffnung 32, 34 eingesetzt, in die auch ein Steckverbinder eingesetzt werden könnte. Beide Öffnungen 32, 34 sind auf entgegengesetzten Außenseiten des Gehäuses 10 vorhanden.

Von den beiden anderen Seitenwänden 36, 38 der im Grundriss rechteckförmigen Schale 18 ist die eine Seitenwand 36 vollständig verschlossen, während in der dazu gegenüberliegenden anderen Seitenwand 38 zwei identische Öffnungen 42, 44 zum Hindurchführen von Kabeln ausgeformt sind. Diese beiden Öffnungen 42, 44 sind im vorliegenden Fall in der Ansicht U-förmig und erhalten ihre umlaufend geschlossene Form erst durch Aufsetzen des Deckels 12. Durch die Öffnungen 42, 44 können Kabel der Art 20, 22 in das Innere das Gehäuses 10 hineingeführt werden, und zwar in gleicher Weise, wie es auch bei den Öffnungen 32, 34 der Fall ist. Dazu ist in den beiden Einsatzteilen 28, 30 des Einsatzes 26 eine aus zwei Teilöffnungen 46, 48 gebildete Öffnung 50 vorhanden, die den beiden Öffnungen 42,44 im zusammengebauten Zustand des Gehäuses 10 entspricht.

Die nicht durch in das Gehäuse 10 hineinführende Kabel benötigten Öffnungen 42 und/oder 44 können durch zwei sogenannte Blindstopfen 52, 54 verschlossen werden. Zusammen mit den Blindstopfen 52, 54 wäre dann auch die Seitenwand 38 vollständig verschlossen.

Jeder Blindstopfen 52, 54 besitzt an zwei gegenüberliegenden Schmalseiten jeweils eine Nut-Federausbildung 56. In den Öffnungen 42, 44 sind mit der Nut-Federausbildung 56 korrespondierende Feder-Nutausbildungen 58 so an zwei gegenüberliegenden, der in Ansicht U-förmigen, rechtwinkligen Öffnungen 42, 44 vorhanden, dass die Blindstopfen 52, 54 in ihrem von oben in die Öffnungen 42, 44 eingeschobenen Zustand eine große Kontakt-Berührfläche mit der Schale 18 aufweisen. Die Blindstopfen 52, 54 sitzen im eingesetzten Zustand reibschlüssig, press in den betreffenden Öffnungen 42,44.

Auch in den beiden Einsatzteilen 28, 30 sind der Feder-Nutausbildung 58 entsprechende Wandausformungen - jeweils auf zwei gegenüberliegenden Seiten - in den Laibungen der betreffenden Öffnung 46, 48 vorhanden. Im aufeinander gesetzten Zustand der beiden Einsatzteile 28, 30 (Fig. 1) ist in dem dadurch entstandenen Einsatz 26 eine den Öffnungen 42, 44 identisch entsprechende Öffnung 50 vorhanden. Die Öffnung 50 setzt sich dabei aus den beiden Teilöffnungen 46, 48 zusammen.

Die beiden Einsatzteile 28, 30 bilden an ihrer gemeinsamen Kontaktfläche eine stufenförmig abgesetzte Kontaktfläche 60. Eine vergleichbare stufenförmige Kontaktfläche ist auch auf der jeweiligen Unter- beziehungsweise Oberseite der beiden identischen Einsatzteile 28, 30 vorhanden.

Auf der Unterseite beziehungsweise Oberseite der beiden Einsatzteile 28, 30 ist in Querrichtung 80 eine Stufe 62, 64 ausgeformt. Zwischen den Stufen 62, 64 weist das betreffende Einsatzteil 28, 30 einen Fehlbereich auf. Im in der Schale 18 (Fig. 3) einsitzenden Zustand des Einsatzteiles 28, 30 greift in diesen Fehlbereich eine von der Schale 18 im Bereich der Öffnung 32, 34 außenseitig in Richtung des Deckels hochragende Aufkantung 70. Diese Aufkantung 70 ist in Querrichtung 80 etwa im mittleren Drittel der Öffnung 32, 34 im Bereich des Bodens 19 der Schale 18 vorhanden. Im eingesetzten Zustand wird das Einsatzteil 28, 30 durch die Aufkantung 70 in Querrichtung 80 unverschiebbar in der Öffnung 32, 34 gehalten. Eine vergleichbare, zum Boden 19 hingerichtete Aufkantung 70 ist auch auf der Unterseite des Deckels vorhanden.

In die Öffnung 42 des Einsatzteils 26 kann ein sogenannter Crimpflansch 84 eingesetzt werden. Ein solcher Crimpflansch besitzt ein Kopfteil 86, das umfangsmäßig den Blindstopfen 52, 54 entspricht mit dem Unterschied, dass im Crimpflansch 84 eine mittige Durchgangsöffnung 88 vorhanden ist. An dem Kopfteil 86 ist ein Hülsenteil 90 fest angebracht. Mit seinem Kopfteil 86 kann der Crimpflansch 84 in die Feder-Nutausbildung 58 der beiden Einsatzteile 28, 30 eingesetzt werden. Durch Aufschrauben des Deckels 12 auf die Schale 18 werden dann die beiden Einsatzteile 28, 30 und damit der entsprechende Einsatz 26 fest in dem Gehäuse 10 gehalten. Der feste Sitz erfolgt dabei mittels der Aufkantungen 70, die sowohl ein Verrutschen des Einsatzes 26 in Querrichtung 80 als auch ein Verrutschen in Richtung der Längsachse 24 verhindern. Der Einsatz 26 liegt in Richtung der Längsachse 24 in seinem eingesetzten Zustand nämlich auch an der jeweiligen Stirnseite der Seitenwände 36, 38 an.

Aus einem aus einer Schale 18 und einem Deckel 12 bestehenden Gehäuse, das im vorliegenden Fall zwei für einen Steckverbinder ausgelegte Öffnungen 32, 34 und zwei für Kabelabgänge ausgelegte Öffnungen 42, 44 besitzt, entsteht durch Hinzufügen von zwei Einsätzen 26 das erfindungsgemäße Gehäuse 10, in das vier Kabel hineingeführt und durch entsprechend dem jeweiligen Anwendungsfall angepasste Verbindungseinrichtungen miteinander elektrisch leitend verbunden werden können. Sollte eine der Öffnungen 42, 44 zum Hineinführen von Kabeln nicht benötigt werden, kann die entsprechende Öffnung durch einen Blindstopfen 52, 54 verschlossen werden. Da die in dem Einsatz 26 vorhandene Öffnung 50 den Öffnungen 42, 44 identisch entspricht, kann ein solcher Blindstopfen 52, 54 auch in einen Einsatz 26, an Stelle eines Crimpflansches 84 eingesetzt werden.

Das Gehäuse 10 kann daher für zwei verschiedene Einsatzzwecke verwendet werden. Einmal kann es zum miteinander lösbaren Verbinden von Kabeln 20, 22 verwendet werden. Darüber hinaus können in das Gehäuse - ohne Einsätze 26 - ein oder im vorliegenden Beispielsfall zwei Steckverbinder eingesetzt werden, so dass es dann mittels bekannter Steckverbinderanschlusstechnik entsprechend dem jeweiligen Anwendungsfall verwendet werden kann.

## Patentansprüche

1. Gehäuse (10), das Folgendes aufweist :
- eine erste Art von zumindest einer Gehäuse-Öffnung (32,34), in die ein Steckverbinder einsetzbar ist,
- eine zweite Art von zumindest einer Gehäuse-Öffnung (42,44), durch die ein Kabel (20, 22) hindurchführbar ist,
**gekennzeichnet durch**
- einen wandartigen Einsatz (26),
- - welcher (26) in eine Gehäuse-Öffnung (32, 34) der ersten Art einsetzbar ist und
- - in welchem (26) zumindest eine Öffnung (46, 48, 50) vorhanden ist, die der Gehäuse-Öffnung (42, 44) der zweiten Art gleicht.

2. Gehäuse nach Anspruch 1,
- **dadurch gekennzeichnet, dass**
- zwei Öffnungen (32, 34) der ersten Art in zueinander gegenüberliegenden Wänden des Gehäuses vorhanden sind.

3. Gehäuse nach einem der vorstehenden Ansprüche,
- **dadurch gekennzeichnet, dass**
- das Gehäuse aus zwei wannenartigen Schalen besteht,
- in den beiden Schalen die Öffnungen jeweils teilweise vorhanden sind.

4. Gehäuse nach Anspruch 3,
- **dadurch gekennzeichnet, dass**
- die beiden Schalen zueinander identische Halbschalen sind.

5. Gehäuse nach Anspruch 1 oder 2,
- **dadurch gekennzeichnet, dass**
- das Gehäuse eine wannenartige Schale (18) besitzt, die durch einen Deckel (12) verschließbar ist,
- in der wannenartigen Schale (18) die Öffnungen (32, 34, 42, 44, 50) jeweils teilweise oder vollständig vorhanden sind.

6. Gehäuse nach einem der Ansprüche 2 bis 5,
- **dadurch gekennzeichnet, dass**
- die beiden Schalen beziehungsweise die Schale (18) und ihr Deckel (12) jeweils miteinander verschraubbar sind.

7. Gehäuse nach einem der vorstehenden Ansprüche,
- **dadurch gekennzeichnet, dass**
- im Innenraum des Gehäuses eine Leiterplatte mit Befestigungseinrichtungen für die Adern der Kabel so vorhanden ist, dass die Adern der Kabel leicht voneinander lösbar sind.

8. Gehäuse nach Anspruch 7,
- **dadurch gekennzeichnet, dass**
- die Leiterplatte aus zumindest zwei Leiterplattenteilen besteht, die voneinander entweder gelöst oder leicht lösbar jeweils vorhanden sind.

9. Gehäuse nach einem der vorstehenden Ansprüche,
- **dadurch gekennzeichnet, dass**
- Dichtelemente einerseits zwischen den Schalen beziehungsweise der Schale und ihrem Deckel und/oder dem Einsatz und Wanne beziehungsweise Deckel und/oder andererseits im Spalt zwischen Kabel und Öffnung vorhanden sind.

10. Gehäuse nach einem der vorstehenden Ansprüche,
- **dadurch gekennzeichnet, dass**
- das Gehäuse aus einem Zink-Druckguss-Material besteht.

11. Einsatz (26) für ein Gehäuse (10), der in eine zum Einsetzen eines Steckverbinders geeignete Gehäuse-Öffnung (32, 34) einer ersten Art dieses Gehäuses (10) einsetzbar ist,
- **dadurch gekennzeichnet, dass**
- in dem Einsatz (26) zumindest eine Öffnung (46,48,50) vorhanden ist, die einer auch in dem Gehäuse (10) vorhandenen Gehäuse-Öffnung (42, 44) einer zweiten Art gleicht, durch die ein Kabel (20,22) in das Gehäuse (10) hineinführbar ist, so dass
- ein solches Kabel (20, 22) in gleicher Weise sowohl durch eine Gehäuse-Öffnung (42, 44) der zweiten Art als auch durch die in dem Einsatz (26) vorhandene Öffnung (46,48,50) in das Gehäuse (10) hineinführbar ist.

12. Einsatz nach Anspruch 11,
- **dadurch gekennzeichnet, dass**
- der Einsatz aus mehreren Einsatzteilen (28, 30) zusammensetzbar ist.

13. Einsatz nach Anspruch 12,
- **dadurch gekennzeichnet, dass**
- der Einsatz aus zwei Einsatzteilen (28, 30) besteht, die insbesondere identisch zueinander ausgebildet sind.

14. Einsatz nach Anspruch 12 oder 13,
- **dadurch gekennzeichnet, dass**
- in den Einsatzteilen (28, 30) zumindest eine Öffnung (50) der zweiten Art teilweise vorhanden ist.

15. Einsatz nach einem der Ansprüche 11 bis 14,
- **dadurch gekennzeichnet, dass**
- nut-federartig ausgebildete Stoßfugen (58, 60) auf zumindest einer Umfangsfläche des Einsatzes und/oder in Stoßflächen zwischen aneinanderfügbaren Einsatzteilen jeweils vorhanden sind.

16. Einsatz nach einem der Ansprüche 11 bis 15,
- **dadurch gekennzeichnet, dass**
- der die eine oder die mehreren Öffnungen (50) der zweiten Art aufweisende Teilbereich des Einsatzes oder der Einsatzteile (28, 30) in Art eines Erkers aus demjenigen Grundrissbereich des Gehäuses herausragt, der von dem Deckel (12) des Gehäuses (10) und/oder dem wannenartigen Schale (18) des Gehäuses (10) abgedeckt wird.

17. Einsatz nach einem der Ansprüche 11 bis 16,
- **dadurch gekennzeichnet, dass**
- der Einsatz (26) beziehungsweise seine Einsatzteile (28, 30) aus einem Zink-Druckguss-Material besteht beziehungsweise bestehen.

## Claims

1. Housing (10) having the following:
- a first kind of at least one housing opening (32, 34) in which a plug connector can be inserted,
- a second kind of at least one housing opening (42, 44) through which a cable (20, 22) can be fed,
**characterized by**
- a wall-like insert (26)
- which (26) can be inserted in a housing opening (32, 34) of the first kind, and
- in which (26) at least one opening (46, 48, 50) is provided, which is the same as the housing opening (42, 44) of the second kind.

2. Housing according to Claim 1,
- **characterized in that**
- two openings (32, 34) of the first kind are provided in opposite walls of the housing.

3. Housing according to one of the preceding claims,
- **characterized in that**
- -the housing consists of two tray-like shells,
- the openings are provided partially in the two shells in each case.

4. Housing according to Claim 3,
- **characterized in that**
- the two shells are half shells, which are identical to one another.

5. Housing according to Claim 1 or 2,
- **characterized in that**
- the housing has a tray-like shell (18), which can be sealed by a cover (12),
- the openings (32, 34, 42, 44, 50) are provided partially or completely in the tray-like shell (18) in each case.

6. Housing according to one of Claims 2 to 5,
- **characterized in that**
- the two shells or the shell (18) and its cover (12) can be screwed to one another.

7. Housing according to one of the preceding claims,
- **characterized in that**
- a printed circuit board with fixing devices for the cores of the cable is provided in the interior of the housing so that the cores of the cable can easily be released from one another.

8. Housing according to Claim 7,
- **characterized in that**
- the printed circuit board consists of at least two printed circuit board parts, which in each case are provided either released from one another or easily releasable from one another.

9. Housing according to one of the preceding claims,
- **characterized in that**
- sealing elements are provided on the one hand between the shells or the shell and its cover and/or the insert and tray or cover and/or on the other hand in the gap between cable and opening.

10. Housing according to one of the preceding claims,
- **characterized in that**
- the housing is made from a zinc die-cast material.

11. Insert (26) for a housing (10), which can be inserted in a housing opening (32, 34) of a first kind of this housing (10), said housing opening being suitable for the insertion of a plug connector,
- **characterized in that**
- at least one opening (46, 48, 50), which is the same as a housing opening (42, 44) of a second kind, which is also provided in the housing (10), through which a cable (20, 22) can be fed into the housing (10), is provided in the insert (26) so that
- such a cable (20, 22) can be fed into the housing (10) through a housing opening (42, 44) in the same manner as through the opening (46, 48, 50) provided in the insert (26.).

12. Insert according to Claim 11,
- **characterized in that**
- the insert can be made up of several insert parts (28, 30).

13. Insert according to Claim 12,
- **characterized in that**
- the insert consists of two insert parts (28, 30), which in particular are designed identically to one another.

14. Insert according to Claim 12 or 13,
- **characterized in that**
- at least one opening (50) of the second kind is partially provided in the insert parts (28, 30)..

15. Insert according to one of Claims 11 to 14,
- **characterized in that**
- butt joints designed in the form of a slot/key (58, 60) are provided in each case on at least one circumferential surface of the insert and/or in joining surfaces between insert parts, which can be butted against one another.

16. Insert according to one of Claims 11 to 15,
- **characterized in that**
- the partial area of the insert or insert parts (28, 30), which has the one or several openings (50) of the second kind, protrudes in the manner of a bay from that area of the outline of the housing, which is covered by the cover (12) of the housing (10) and/or the tray-like shell (18) of the housing (10).

17. Insert according to one of Claims 11 to 16,
- **characterized in that**
- the insert (26) or its insert parts (28, 30) is/are made from a zinc die-cast material.

## Revendications

1. Boîtier (10) qui comporte ;
- un premier type d'au moins une ouverture de boîtier (32, 34) dans laquelle un connecteur peut être inséré,
- un deuxième type d'au moins une ouverture de boîtier (42, 44) à travers laquelle un câble (20, 22) peut être introduit,
**caractérisé par**
- un insert (26) en forme de paroi
- - lequel (26) peut être inséré dans une ouverture de boîtier (32, 34) du premier type et
-- dans lequel (26) est présente au moins une ouverture (46, 48, 50) qui ressemble à l'ouverture de boîtier (42, 44) du deuxième type.

2. Boîtier selon la revendication 1,
- **caractérisé en ce que**
- deux ouvertures (32, 34) du premier type sont présentes dans deux parois mutuellement opposées du boîtier.

3. Boîtier selon l'une des revendications précédentes,
- **caractérisé en ce que**
- le boîtier est composé de deux coques en forme de cuvette,
- les ouvertures sont présentes partiellement dans chacune des deux coques.

4. Boîtier selon la revendication 3,
- **caractérisé en ce que**
- les deux coques sont des demi-coques mutuellement identiques.

5. Boîtier selon la revendication 1 ou 2,
- **caractérisé en ce que**
- le boîtier possède une coque (18) en forme de cuvette qui peut être fermée par un couvercle (12),
- les ouvertures (32, 34, 42, 44, 50) sont chaque fois présentes en partie ou en totalité dans la coque (18) en forme de cuvette.

6. Boîtier selon l'une des revendications 2 à 5,
- **caractérisé en ce que**
- les deux coques ou la coque (18) et son couvercle (12) peuvent être vissés ensemble.

7. Boîtier selon l'une des revendications précédentes,
- **caractérisé en ce que**
- une carte à circuits imprimés avec des dispositifs de fixation pour les conducteurs des câbles est présente à l'intérieur du boîtier de façon que les conducteurs des câbles puissent être facilement détachés les uns des autres.

8. Boîtier selon la revendication 7,
- **caractérisé en ce que**
- la carte de circuits imprimés est composée d'au moins deux parties de carte à circuits imprimés qui sont soit détachées l'une de l'autre, soit facilement détachables l'une de l'autre.

9. Boîtier selon l'une des revendications précédentes,
- **caractérisé en ce que**
- des éléments d'étanchéité sont présents, d'une part, entre les coques ou la coque et son couvercle et/ou l'insert et la cuvette ou le couvercle et/ou, d'autre part, dans la fente entre câble et ouverture.

10. Boîtier selon l'une des revendications précédentes,
- **caractérisé en ce que**
- le boîtier est réalisé en zinc moulé sous pression.

11. Insert (26) pour un boîtier (10) qui peut être inséré dans une ouverture de boîtier (32, 34) d'un premier type de ce boîtier (10) qui convient pour l'insertion d'un connecteur,
- **caractérisé en ce que**
- au moins une ouverture (46, 48, 50) est présente dans l'insert (26), laquelle ressemble à une ouverture de boîtier (42, 44) d'un deuxième type également présente dans le boîtier (10) et à travers laquelle un câble (20, 22) peut être introduit dans le boîtier (10), de façon
- qu'un tel câble (20, 22) puisse être introduit dans le boîtier (10) de la même manière aussi bien à travers une ouverture de boîtier (42, 44) du deuxième type qu'à travers l'ouverture (46, 48, 50) présente dans l'insert (26).

12. Insert selon la revendication 11,
- **caractérisé en ce que**
- l'insert peut être composé de plusieurs parties d'insert (28, 30).

13. Insert selon la revendication 12,
- **caractérisé en ce que**
- l'insert est composé de deux parties d'insert (28, 30) qui sont en particulier mutuellement identiques.

14. Insert selon la revendication 12 ou 13,
- **caractérisé en ce que**
- au moins une ouverture (50) du deuxième type est présente en partie dans les parties d'insert (28, 30).

15. Insert selon l'une des revendications 11 à 14,
- **caractérisé en ce que**
- des joints (58, 60) conformés à rainure et languette sont présents sur au moins une surface périphérique de l'insert et/ou dans les surfaces de contact entre des parties d'insert pouvant être aboutées.

16. Insert selon l'une des revendications 11 à 15,
- **caractérisé en ce que**
- la partie de l'insert ou des parties d'insert (28, 30) présentant la ou les plusieurs ouvertures (50) du deuxième type dépasse à la manière d'une saillie de la zone de projection horizontale du boîtier qui est recouverte par le couvercle (12) du boîtier (10) et/ou la coque (18) en forme de cuvette du boîtier (10).

17. Insert selon l'une des revendications 11 à 16,
- **caractérisé en ce que**
- l'insert (26) ou ses parties d'insert (28, 30) est ou sont réalisé(es) en zinc moulé sous pression.
